# EUROPÄISCHE PATENTSCHRIFT

(11) **EP 0 666 053 B1**
(45) Veröffentlichungstag und Bekanntmachung des Hinweises auf die Patenterteilung: **22.09.1999**
(21) Anmeldenummer: 94116599.5
(22) Anmeldetag: 21.10.1994
(51) Int. Cl.: A47L 11/34

(54) **Verfahren zum Aufbringen eines Reinigungsfluids auf eine Fussbodenfläche**
Method for applying a cleaning fluid on a floor surface
Procédé pour appliquer un fluide de nettoyage sur le sol

(30) Priorität: 03.02.1994 DE 4403290
(43) Veröffentlichungstag der Anmeldung: 09.08.1995
(73) Patentinhaber: AEG Hausgeräte GmbH, 90429 Nürnberg (DE)
(72) Erfinder: Riller, Peter, Dipl.-Ing., D-90547 Stein (DE); Greiner, Peter, Dr. Dipl.-Ing., D-90451 Nürnberg (DE); Kalwa, Dieter, Dipl.-Ing., D-90513 Zirndorf (DE)

(56) Entgegenhaltungen:
- EP-A- 0 282 395
- EP-A- 0 537 470
- WO-A-90/01997
- WO-A-91/15564
- GB-A- 2 010 081
- US-A- 3 736 259
- US-A- 4 563 187
- US-A- 5 152 457
- PATENT ABSTRACTS OF JAPAN vol. 16, no. 581 (C-1012) 21. Dezember 1992 & JP-A-04 231 021 (HARUO MIYATA) 19. August 1992
- PATENT ABSTRACTS OF JAPAN vol. 3, no. 65 (M-061) 6. Juni 1979 & JP-A-54 042 855 (MATSUSHITA ELECTRIC IND CO)

## Beschreibung

Die Erfindung betrifft ein Verfahren zum Aufbringen eines Reinigungsfluids auf eine zu reinigende Fußbodenfläche, insbesondere Teppiche, Fliesen, Parkett und dgl., mittels eines Bodenpflegegeräts mit einer Auftragsvorrichtung, welche einen Aerosolzerstäuber aufweist, der das Reinigungsfluid in feinstzerstäubter Tröpfchenform auf die Fußbodenfläche aufsprüht.

Ein Aerosolzerstäuber für den Einsatz in einem Bodenpflegegerät ist aus der US-A-3 736 259 und aus der EP-A-0 537 470 bekannt. Aus der US-A-5 152 457 ist ein Piezozerstäuber bekannt, der geeignet ist, Flüssigkeiten zu zerstäuben, jedoch nicht für den Einsatz in einem Bodenpflegegerät.

Ein weiteres Bodenpflegegerät (DE-U-76 36 603) ist an seiner dem zu reinigenden Teppich zugewandten Bodenwand mit einer Auftragsvorrichtung für Reinigungsmittel ausgestattet, das mittels einer Gummilippe auf den Teppich aufgetragen wird. In der Hauptfahrtrichtung des Gerätes folgt nach dieser Auftragsvorrichtung eine in den Teppichflor eingreifende angetriebene Scheibenwalze, welche das aufgetragene Reinigungsmittel in den Teppichflor einarbeitet. Danach folgt eine Aufnahmevorrichtung, welche die mit abgelösten Schmutzpartikeln vermischte Reinigungsflüssigkeit von der Teppichoberfläche durch einen Luftstrom abträgt. Von Nachteil ist bei diesem Aufbau, daß mit einer derart ausgebildeten Auftragsvorrichtung erfahrungsgemäß Reinigungsflüssigkeit in solcher Menge aufgetragen wird, daß eine starke Durchnässung des Teppichs eintritt und eine entsprechende hohe Flüssigkeitsmenge trotz sofortiger Absaugung im Teppich verbleibt. Hierdurch ergibt sich eine sehr lange Wartezeit zwischen dem Reinigungsvorgang des Teppichs und der zumindest weitgehenden Abtrocknung des Teppichs. Eine entsprechend lange Zeit ist dann der betreffende Raum nicht zu begehen.

Der Erfindung liegt die Aufgabe zugrunde, ein Verfahren zum Aufbringen eines Reinigungsfluids auf eine zu reinigende Fußbodenfläche anzugeben, durch welches eine Verminderung der Durchfeuchtung der zu reinigenden Fußbodenfläche erzielt wird.

Die Lösung dieser Aufgabe erfolgt gemäß der Erfindung durch die Merkmale des Anspruchs 1. Vorteilhafte Weiterbildungen der Erfindung sind in den abhängigen Ansprüchen angegeben.

Gemäß der Erfindung wird eine für den Reinigungsvorgang gerade ausreichende Menge des Reinigungsfluids in mikrofein zerstäubter Tröpfchenform auf die zu reinigende Fußbodenfläche aufgesprüht, die lediglich zu einer Benetzung dieser Fußbodenfläche und bei einem Teppich zu dessen Benetzung an seiner Oberseite ausreicht. Das Reinigungsfluid dringt durch seine nebelartige Form praktisch nicht in den Teppichflor ein und wird bei einem entsprechend ausgebildeten Bodenpflegegerät erst durch eine nachfolgende Bürstenwalze in den Teppichflor eingebürstet bzw. auf einen glatten Boden aufgerieben, um durch diese mechanische Einwirkung eine erhöhte Schmutzablösung zu erreichen. Bei einem Teppich wird somit das Reinigungsfluid aufgrund der geringen Auftragsmenge in feinstverteilter Form nicht in den Teppichgrund eingeschwemmt und erst durch die Bürstwalze in geringster Menge in den Flor eingearbeitet, so daß nur die einzelnen Teppichfäden benetzt werden. Der hierfür verwendete Aerosolzerstäuber erzeugt Tröpfchen in der Größe zwischen 15 Mikrometer bis 150 Mikrometer Durchmesser.

Das Reinigungsfluid ist dabei vorzugsweise eine Flüssigkeit, die schmutzablösende Tenside enthält. Die dabei je Quadratmeter auf die Fußbodenfläche aufzubringende Menge des Reinigungsfluids beträgt insbesondere etwa 0,1 Liter je Quadratmeter und kann zwischen 50 Kubikzentimetern und 120 Kubikzentimetern im Bereich zwischen niedrigem und hohem Flor liegen. Die am Gerätegehäuse festgesetzte Auftragsvorrichtung wird dabei mit einer Geschwindigkeit zwischen 0,1 Meter und 0,2 Meter je Sekunde über die Fußbodenfläche geführt, um einen alle Flächenteile erreichenden Fluidauftrag zu erreichen. Die Auftragsvorrichtung kann dabei vorzugsweise einen durch Schwingungen angetriebenen Zerstäuber aufweisen, der insbesondere einen in Schwingungen versetzten Piezokristall als Zerstäubungselement besitzt.

Im praktischen Betrieb eines verfahrensgemäß ausgebildeten Bodenpflegegeräts wird mittels der Auftragsvorrichtung das Reinigungsfluid in mikrozerstäubter Form auf die zu reinigende Fußbodenfläche unter Verschieben des Gerätes aufgetragen und nachfolgend durch die Bürstenwalze in innigen Kontakt mit der Fußbodenfläche und ggf. den Florhaaren eines Teppich in innigen Kontakt gebracht, wonach eine nachfolgende Aufsaugvorrichtung einen Teil des Reinigungsfluids zusammen mit dem gelösten Schmutz aufnimmt. Infolge der geringen auf die Fußbodenfläche aufgebrachten Reinigungsmittelmenge wird insbesondere die Durchfeuchtung eines Teppichs auf ein Minimum reduziert und damit auch die Zeit bis zur Wiederbegehbarkeit wesentlich verkürzt. Dabei ist es zweckmäßig, paarweise die Auftragsvorrichtung und die Bürstenwalze und zeitverzögert danach die Bürstenwalze und die Absaugvorrichtung zu aktivieren, so daß die aufgetragene Reinigungsflüssigkeit über einen Zeitraum ihre schmutzlösende Wirkung entfalten kann und erst in einem späteren Arbeitsgang aufgenommen wird. Dabei ist es zweckmäßig, die Absaugvorrichtung als Schlitzdüse eng benachbart nach der Bürstenwalze vorzusehen, um die von der Bürstenwalze hochgeschleuderten Schmutz- und Flüssigkeitspartikel vor einer erneuten Ablagerung auf der Fußbodenfläche durch den Absaugluftstrom abzuführen.

## Patentansprüche

1. Verfahren zum Aufbringen eines Reinigungsfluids auf eine zu reinigende Fußbodenfläche, insbesondere Teppiche, Fliesen, Parkett und dgl., mittels eines Bodenpflegegeräts mit einer Auftragsvorrichtung, welche einen Aerosolzerstäuber aufweist, der das Reinigungsfluid in feinstzerstäubter Tröpfchenform auf die Fußbodenfläche aufsprüht, dadurch gekennzeichnet, daß eine für den Reinigungsvorgang gerade ausreichende Menge des Reinigungsfluids in mikrofein zerstäubter Tröpfchenform auf die zu reinigende Fußbodenfläche aufgesprüht wird, die lediglich zu einer Benetzung dieser Fußbodenfläche und bei einem Teppich zu dessen Benetzung an seiner Oberseite ausreicht und das Reinigungsfluid durch seine nebelartige Form praktisch nicht in den Teppichflor eindringt, wobei die Tröpfchengröße zwischen 15 Mikrometer bis 150 Mikrometer beträgt.

2. Verfahren nach Anspruch 1, dadurch gekennzeichnet, daß das Reinigungsfluid eine Flüssigkeit ist, die Tenside enthält.

3. Verfahren nach einem der vorstehenden Ansprüche, dadurch gekennzeichnet, daß die auf die Bodenfläche aufzubringende Menge des Reinigungsfluids 0,05 bis 0,12, insbesondere 0,1 Liter je Quadratmeter beträgt.

4. Verfahren nach einem der vorstehenden Ansprüche, dadurch gekennzeichnet, daß eine am Gerätegehäuse festgesetzte Auftragsvorrichtung mit einer Geschwindigkeit zwischen 0,1 Meter und 0,2 Meter je Sekunde über die Fußbodenfläche geführt wird.

5. Verfahren nach einem der vorstehenden Ansprüche, dadurch gekennzeichnet, daß der Aerosolzerstäuber ein durch Schwingungen angetriebener Zerstäuber ist.

6. Verfahren nach Anspruch 5, dadurch gekennzeichnet, daß der Aerosolzerstäuber ein Piezo-Zerstäuber ist.

7. Verfahren nach einem der vorstehenden Ansprüche, dadurch gekennzeichnet, daß im Bereich der Bodenwand des Gerätegehäuses außer der Auftragsvorrichtung in der Hauptbewegungsrichtung danach eine Bürstenwalze und nachfolgend eine Aufsaugvorrichtung angeordnet sind.

8. Verfahren nach Anspruch 7, dadurch gekennzeichnet, daß eine Schaltvorrichtung vorgesehen ist, die paarweise die Auftragsvorrichtung und die Bürstenwalze oder die Bürstenwalze und die Absaugvorrichtung aktiviert.

## Claims

1. Method of applying a cleaning fluid to a floor area to be cleaned, in particular carpets, non-wovens, parquet and the like, by means of a floor maintenance apparatus having an applicator, which has an aerosol atomiser, which sprays the cleaning fluid in the form of minute droplets on to the floor area, characterised in that a quantity of cleaning fluid just sufficient for the cleaning process is sprayed in microscopically fine droplet form on to the floor area to be cleaned and is only sufficient for wetting this floor area and in the case of a carpet to wet its surface, and in that the cleaning fluid due to its mist-like form virtually does not penetrate into the carpet pile, the droplet size being between 15 micrometres and 150 micrometres.

2. Method according to claim 1, characterised in that the cleaning fluid is a liquid which contains surfactant.

3. Method according to one of the preceding claims, characterised in that the quantity of cleaning fluid to be applied to the floor area is 0.05 to 0.12, in particular 0.1 litres per square metre.

4. Method according to one of the preceding claims, characterised in that an applicator fixed to the apparatus housing is guided over the floor area at a rate of between 0.1 metre and 0.2 metre per second.

5. Method according to one of the preceding claims, characterised in that the aerosol atomiser is an atomiser driven by oscillations.

6. Method according to claim 5, characterised in that the aerosol atomiser is a piezo-atomiser.

7. Method according to one of the preceding claims, characterised in that in the region of the base wall of the apparatus housing, apart from the applicator, in the main direction of motion thereafter a brush roller, and then a suction device are provided.

8. Method according to claim 7, characterised in that a switching device is provided which activates in pairs the applicator and the brush roller or the brush roller and the suction device.

## Revendications

1. Procédé pour appliquer un fluide de nettoyage sur une surface de plancher à nettoyer, notamment des tapis, du carrelage, du parquet et analogue, au moyen d'un appareil d'entretien du sol avec un dispositif d'application qui présente un pulvérisateur aérosol qui pulvérise le fluide de nettoyage sous forme de gouttelettes les plus finement atomisées sur la surface du plancher, caractérisé en ce qu'une quantité du fluide de nettoyage juste suffisante pour l'opération de nettoyage est pulvérisée sous forme de gouttelettes pulvérisées microfinement sur la surface du plancher à nettoyer, qui suffit uniquement à humidifier cette surface de plancher et dans le cas d'un tapis à humidifier son côté supérieur et que le fluide de nettoyage, en raison de sa forme de brume, ne pénètre pratiquement pas dans les poils du tapis, la grandeur des gouttelettes étant comprise entre 15 micromètres et 150 micromètres.

2. Procédé selon la revendication 1, caractérisé en ce que le fluide de nettoyage est un liquide qui contient des agents de surface.

3. Procédé selon l'une des revendications précédentes, caractérisé en ce que la quantité du fluide de nettoyage à appliquer sur la surface du sol est de 0,05 à 0,12, notamment de 0,1 litre par mètre carré.

4. Procédé selon l'une des revendications précédentes, caractérisé en ce qu'un dispositif d'application fixé au boîtier de l'appareil est guidé à une vitesse comprise entre 0,1 mètre et 0,2 mètre par seconde sur la surface du plancher.

5. Procédé selon l'une des revendications précédentes, caractérisé en ce que le pulvérisateur aérosol est un pulvérisateur entraîné par des oscillations.

6. Procédé selon la revendication 5, caractérisé en ce que le pulvérisateur aérosol est un piézo-pulvérisateur.

7. Procédé selon l'une des revendications précédentes, caractérisé en ce que sont disposés au voisinage de la paroi de fond du boîtier de l'appareil, à part le dispositif d'application, dans la direction de déplacement principal, ensuite un rouleau à brosses et ensuite un dispositif d'aspiration.

8. Procédé selon la revendication 7, caractérisé en ce qu'il est prévu un dispositif de commutation qui active par paires le dispositif d'application et le rouleau à brosses ou bien le rouleau à brosses et le dispositif d'aspiration.
